# EUROPÄISCHE PATENTSCHRIFT

(11) **EP 1 391 575 B1**
(45) Veröffentlichungstag und Bekanntmachung des Hinweises auf die Patenterteilung: **26.01.2005**
(21) Anmeldenummer: 03012468.9
(22) Anmeldetag: 31.05.2003
(51) Int. Cl.: E05C 9/02, E05D 15/56

(54) **Betätigungsvorrichtung zur Verwendung bei einem Beschlag für eine Hebe-Schiebe-Tür oder ein Hebe-Schiebe-Fenster**
Actuating system for use in a fitting for a lifting and sliding door or a lifting and sliding window
Dispositif d'actionnement pour l'utilisation dans une ferrure pour une porte à soulèvement et coulissement ou une fenêtre à soulèvement et coulissement

(30) Priorität: 14.08.2002 DE 20212724 U
(43) Veröffentlichungstag der Anmeldung: 25.02.2004
(73) Patentinhaber: Gretsch-Unitas GmbH, 71254 Ditzingen (DE)
(72) Erfinder: Gründler, Daniel Dipl. Ing., 71063 Sindelfingen (DE); Neuwirth, Michael, 71254 Ditzingen (DE)
(74) Vertreter: Graf, Helmut, Dipl.-Ing.

(56) Entgegenhaltungen:
- EP-A- 0 005 764
- WO-A-01/25576
- DE-A- 1 945 258
- DE-C- 4 402 479
- DE-U- 20 116 796

## Beschreibung

Die Erfindung bezieht sich auf eine Betätigungsvorrichtung gemäß Oberbegriff Patentanspruch 1.

Betätigungsvorrichtungen für Beschläge und dabei speziell auch solche für Treibstangenbeschläge zur Verwendung bei Hebe-Schiebe-Türen oder -fenstern sind in unterschiedlichen Ausführungen bekannt (z.B. DE 82 18 023 U1, DE 83 20 034 U1 oder DE 201 16 796 U1).

Generell dienen derartige Betätigungsvorrichtungen dazu, die Schwenkbewegung eines manuell betätigbaren Griffs oder Betätigungshebels in eine Bewegung eines Funktionselementes des Beschlages, beispielsweise in eine axiale Bewegung einer Treibstange eines Treibstangenbeschlages umzusetzen, und zwar über ein in einem Gehäuse der Betätigungsvorrichtung zumindest in einer Achsrichtung verschiebbar geführtes Kupplungs- oder Antriebselement, welches beispielsweise ein Betätigungsschieber ist und mit einem Funktionselement des Beschlages zusammenwirkt, beispielsweise mit der Treibstange des Treibstangenbeschlages.

Betätigungsvorrichtungen dieser Art sind in der Regel auch mit einer Sperrfunktion ausgebildet, und zwar in der Weise, daß das Kupplungs- oder Antriebselement in seiner dem geschlossenen und/oder abgesenkten Zustand des Tür- oder Fensterflügels entsprechenden Position derart verriegelt ist, daß auch durch eine größere äußere Krafteinwirkung auf das Kupplungs- oder Antriebselement, beispielsweise über die Treibstange durch Anheben des geschlossenen Tür- oder Fensterflügels eine Bewegung des Kupplungs- oder Antriebselementes aus seiner dem geschlossenen und/oder abgesenkten Tür- oder Fensterflügel entsprechenden Position in eine dem geöffneten und/oder angehobenen Tür- oder Fensterflügel entsprechende Position nicht möglich ist.

Die bekannten Betätigungsvorrichtungen verwenden zur Umsetzung der Schwenkbewegung des Handgriffes oder des Betätigungshebels ausnahmslos Hebelgetriebe. Diese sind dann in der Regel so ausgeführt, daß der Betätigungshebel bei geschlossenem Tür- oder Fensterflügel von seinem Drehpunkt aus gesehen nach oben wegsteht und bei angehobenem bzw. geöffnetem Tür- oder Fensterflügel von seinem Drehpunkt aus nach unten wegsteht.

In einigen Ländern sind diese Endstellungen des Betätigungshebels traditionell gerade umgekehrt. Die Änderung der Zuordnung der Endstellungen des Betätigungshebels erfordert bei den bekannten Betätigungsvorrichtungen eine Änderung der Konstruktion zumindest des jeweiligen Hebelgetriebes.

Aufgabe der Erfindung ist es, eine Betätigungsvorrichtung aufzuzeigen, die es ohne eine grundlegende Änderung des Getriebes und der Funktionselemente dieses Getriebes im Fertigungsprozeß ermöglicht, diese Betätigungsvorrichtung wahlweise für eine Verwendung, bei der im geschlossenen Zustand des Tür- oder Fensterflügels der der Betätigungshebel ausgehend von seinem Schwenkpunkt nach oben weist, oder für eine Verwendung zu montieren, bei der im geschlossenen Zustand des Tür- oder Fensterflügels der der Betätigungshebel ausgehend von seinem Schwenkpunkt nach unten weist. Zur Lösung dieser Aufgabe ist eine Betätigungsvorrichtung entsprechend dem Patentanspruch 1 ausgebildet.

Eine Besonderheit der Erfindung besteht darin, daß das Getriebe der Betätigungsvorrichtung ein Zahnradgetriebe mit mindestens einem Zahnrad und mit mindestes einer mit diesem Zahnrad zusammenwirkenden Zahnstange ist, die beim Schwenken des Betätigungshebels über das Zahnrad zwischen zwei Stellungen bewegt werden kann und deren Bewegung dann über weitere Getriebeelemente, beispielsweise über wenigstens einen Steuerhebel oder Lenker auf das Kupplungs- oder Antriebselement (z.B. Betätigungsschieber) übertragen wird.

Weiterbildungen der Erfindung sind Gegenstand der Unteransprüche. Die Erfindung wird im Folgenden anhand der Figuren an Ausführungsbeispielen näher erläutert. Es zeigen:
- Fig. 1: in Draufsicht ein Gehäuseteil einer neuerungsgemäßen Betätigungsvorrichtung (Hebegetriebe) für einen Treibstangenbeschlag einer Hebe-Schiebe-Tür oder eines Hebe-Schiebe-Fensters, wobei sich die Funktionselemente der Vorrichtung in einer dem angehobenen Zustand des Tür- oder Fensterflügels entsprechenden ersten Position befinden;
- Fig. 2: eine Darstellung wie Figur 1, jedoch bei in einer dem abgesenkten Zustand des Tür- oder Fensterflügels entsprechenden Position der Funktionselemente;
- Fig. 3: eine Darstellung wie Figur 1, jedoch für eine gegenüber der Figur 1 geänderte Ausgangs- und Endstellung eines Betätigungshebels;
- Fig. 4: in Einzeldarstellung die Funktionselemente de Betätigungsvorrichtung der Figuren 1 - 3;
- Fig. 5 und 6: jeweils in perspektivischer Einzeldarstellung die beiden im wesentlichen spiegelsymmetrisch zu einer Trennebene ausgebildeten schalenförmigen Gehäusehälften oder -teile der Betätigungsvorrichtung der Figuren 1 - 4;
- Fig. 7 und 8: eine Seitenansicht sowie eine Draufsicht auf die Betätigungsvorrichtung der Figuren 1 - 4, bei geschlossenem Gehäuse;
- Fig. 9: in Seitenansicht die an einer Stulpschiene eines Treibstangenbeschlages befestigte Betätigungsvorrichtung der Figuren 1 - 4;
- Fig. 10 und 11: in Darstellungen ähnlich den Figuren 1 und 2 eine weitere mögliche Ausführungsform der neuerungsgemäßen Betätigungsvorrichtung;
- Fig. 12: in perspektivischer Einzeldarstellung den Betätigungsschieber der Betätigungsvorrichtung der Figuren 10 und 11;
- Fig. 13 und 14: in Darstellungen ähnlich den Figuren 10 und 11 die Betätigungsvorrichtung dieser Figuren in einem für geänderte Endstellungen des Betätigungshebels umgebauten Zustand;
- Fig. 15: in perspektivischer Einzeldarstellung den etwas geänderten Betätigungsschieber zur Verwendung bei der Betätigungsvorrichtung der Figuren 13 und 14.

In den Figuren 1 - 9 ist 1 eine Betätigungsvorrichtung zur Verwendung bei einem Treibstangenbeschlag für Hebe-Schiebe-Türen oder Hebe-Schiebe-Fenster. Die Betätigungsvorrichtung 1 besteht u. a. aus einem zweiteiligen Gehäuse 2 mit den beiden, bei der dargestellten Ausführungsform aus Kunststoff, beispielsweise aus faserverstärktem Kunststoff hergestellten schalenförmigen Gehäuseteilen 2.1 und 2.2. Bei der dargestellten Ausführungsform sind die Gehäuseteile 2.1 und 2.2 im wesentlichen spiegelsymmetrisch zu einer Trennebene TE ausgebildet, an der diese Gehäuseteile aneinander anschließen.

Die Gehäuseteile 2.1 und 2.2 sind in der Draufsicht der Figuren 1 - 3 jeweils im wesentlichen rechteckförmig ausgebildet, und zwar mit einer oberen Schmalseite 3, mit einer unteren Schmalseite 4 und mit zwei Längsseiten 5 und 6. Der mit 7 bezeichnete Gehäuseboden ist mit einem über die Innenseite dieses Bodens wegstehenden Rand 8 versehen, der sich bei der dargestellten Ausführungsform entlang der beiden Schmalseiten 3 und 4, der Längsseite 6 und auch über einen Teil der Längsseite 5 erstreckt. An der Innenfläche des Gehäusebodens 7 jedes Gehäuseteils 2.1 und 2.2 sind u. a. zwei parallel zur Längserstreckung L dieser Gehäuseteile und damit auch parallel zu den Längsseiten 5 und 6 verlaufende Führungen 9 und 10 vorgesehen, und zwar für einen Betätigungsschieber 11 (Kupplungs- oder Antriebselement), der in Richtung der Gehäuselängsachse L um einen vorgegebenen Hub (Doppelpfeil A) im Gehäuse 2 verschiebbar ist und mit einem angeformten Mitnehmer 12 über die von den Längsseiten 5 gebildete Seite des Gehäuses 2 aus dem Innenraum des geschlossenen Gehäuses 2 vorsteht. Mit M ist in den Figuren 1 - 3 jeweils eine die Längsachse L einschließende und senkrecht zum Gehäuseboden 7 orientierte Mittelebene des Gehäuseteils 2.1 bezeichnet. Die Führungen 10 sind beidseitig von dieser Mittelebene M vorgesehen.

Bei an einer Stulpschiene 13 eines Treibstangenbeschlages 14 befestigter Betätigungsvorrichtung (Figur 9) greift der Mitnehmer 12 in eine Ausnehmung einer in der Stulpschiene 13 axial verschiebbaren Treibstange 15 ein, so daß diese beim Verschieben des Schiebers 11 über den Mitnehmer 12 mitbewegt wird.

Der Schieber 11 ist bei der dargestellten Ausführungsform aus Metall gefertigt, beispielsweise als Metall-Spritzgußteil und zwar im wesentlichen mit einem plattenförmigen Schieberkörper 11.1, der bei montierter Betätigungsvorrichtung parallel zur Ebene der Gehäuseböden 7 liegt und einstückig mit zwei Stegen 11.2 und 11.3 hergestellt ist. Diese stehen jeweils über beide Seiten des Schieberkörpers 11.1 weg und bilden dadurch an beiden Seiten des Schieberkörpers 11.1 leistenartige Führungselemente, die parallel und im Abstand voneinander angeordnet sind und jeweils in eine der Führungen 9 bzw. 10 eingreifen.

Zwischen den der Schmalseite 3 abgewandten Enden der Führungen 9 und 10 und der unteren Schmalseite 4 sind an der Innenfläche des Gehäusebodens 7 beidseitig von der Mittelebene M zwei kreisbogenförmige Führungen 16 und 17 vorgesehen, und zwar in Form von zur Gehäuseinnenseite hin offenen Nuten an kreisbogenförmig verlaufenden Vorsprüngen 18 an der Innenfläche des Gehäusebodens 7. Die beiden Führungen 16 und 17 sind spiegelsymmetrisch zur Mittelebene M ausgebildet, und zwar derart, daß die gedachten Schnittpunkte der Führungen 16 und 17 an beiden Enden dieser Führungen jeweils in der Mittelebene M liegen und die Führungen 16 und 17 mit der konkaven Seite ihrer Krümmung einander zugewandt sind.

Die der oberen Schmalseite 3 bzw. den Führungen 9 und 10 näher liegenden Enden der Führungen 16 und 17 sind mit 16.1 bzw. 17.1 bezeichnet. Die beiden anderen Enden der Führungen sind mit 16.2 bzw. 17.2 bezeichnet (hierzu auch Figuren 5 und 6).

Wie die Figuren auch zeigen, schneiden sich die Führungen 16 und 17 in der Nähe ihrer oberen Enden 16.1 und 17.1 an einem Schnittpunkt 19. Dieser Schnittpunkt 19 liegt in der Mittelebene M. Die beiden unteren Enden 16.2 und 17.2 befinden sich unmittelbar an der Mittelebene M, und zwar beidseitig von dieser. Am Schnittpunkt 19 kreuzen die Führungen 16 und 17 jeweils die Mittelebene M derart, daß das Ende 16.1 der Führung 16, die über den größeren Teil ihrer Länge an der der Längsseite 5 zugewandten Seite der Mittelebene M verläuft, sich an der dieser Längsseite abgewandten Seite der Mittelebene M befindet und umgekehrt das Ende 17.1 der Führung 17, die über den größeren Teil ihrer Länge an der der Längsseite 6 zugewandten Seite der Mittelebene M verläuft, sich an der Längsseite 5 zugewandten Seite der Mittelebene M befindet, und zwar jeweils in einem Abstand von der Mittelebene M.

An der Innenseite des Gehäusebodens 7 sind weiterhin noch Verstärkungsrippen 20 angeformt, und zwar insbesondere im Bereich zwischen den Führungen 9 und 10 sowie auch verschiedene hülsenartige Vorsprünge 21, die bei miteinander verbundenen Gehäuseteilen 2.1 und 2.2 durchgehende Öffnungen für Verbindungselemente usw. sowie auch Pfosten bilden, die als Abstandhalter einen definierten Abstand der Gehäuseböden 7 der beiden Gehäuseteile 2.1 und 2.2 garantieren. Zum Verbinden der Gehäuseteile 2.1 und 2.2 sind an diesen weiterhin noch Rasten 22 angeformt, über die die Gehäuseteile und 2.2 durch Einrasten miteinander verbunden werden.

Zwischen den beiden Führungen 16 und 17 ist in Gehäuseboden 7 eine Lageröffnung 23 vorgesehen, und zwar derart, daß sich der Mittelpunkt dieser kreisförmigen Öffnung in der Mittelebene M sowie in der Mitte zwischen dem Schnittpunkt 19 und den unteren Enden 16.2 bzw. 17.2 befindet. Die Lageröffnung 23 dient zur Lagerung eines Ritzels 24, welches aus Metall gefertigt ist, und zwar mit einer Vierkant-Öffnung 25 für den Vierkant eines Betätigungshebels 26, der in der Figur 1 mit unterbrochenen Linien angedeutet ist.

Das Ritzel 24 wirkt mit der Verzahnung einer kreisbogenförmig gekrümmten Zahnstange 27 zusammen, die bei der Ausführung der Figuren 1 und 2 mit jeweils einem kreisbogenförmigen Führungssteg 27.1 an jeder Längsseite in den Führungen 17 beider Gehäuseteile 2.1 und 2.2 geführt ist, und zwar derart, daß bei einem Drehen des Ritzels 24 in Richtung des Pfeiles B der Figur 1 um 180° die Zahnstange 27 aus der in der Figur 1 dargestellten Position, in der sich das dortige, dem Schieber 11 näher liegende Ende 27.2 im Abstand vom Schnittpunkt 19 auf der der Längsseite 6 zugewandten Seite der Mittelebene M und sich das andere Ende 27.3 der Zahnstange 27 am Ende 17.2 befinden, in eine Stellung bewegt wird, in der sich das Zahnstangenende 27.2 an dem Ende 17.1 und damit auf der der Längsseite 6 abgewandten Seite der Mittelebene M befindet. An dem Zahnstangenende 27.2 sind jeweils mittels eines an der Zahnstange 27 angeformten Gelenkzapfens 28 zwei Mitnahme- oder Steuerhebel 29 angelenkt. Von diesen weist jeder an seinem anderen Ende einen Zapfen 30 auf, der in eine Mitnahmeöffnung 31 des Schiebers 11 eingreift. Die Achsen der Gelenkzapfen 28 und der Zapfen 30 liegen parallel zueinander und parallel zur Drehachse des Ritzels 24. Die Mitnahmeöffnung 31 befindet sich bei der dargestellten Ausführungsform auf der Mittelebene M.

Die Hebel 29 sind paarweise vorgesehen, d. h. deckungsgleich hinter dem in den Figuren 1 und 2 sichtbaren Hebel 29 befindet sich ein weiterer Hebel 29, und zwar zwischen dem Gehäuseboden 7 und dem Zahnstangenende 27.2 bzw. dem Schieber 11. Zwischen den beiden Hebeln 29 ist ein aus Kunststoff gefertigtes Druckstück 32 angeordnet, welches mit einem konvex abgerundeten Ende 32.1 in einer kreisbogenförmigen, ein Lager oder eine Gelenkpfanne bildenden Ausnehmung 33 aufgenommen ist und sich mit einem konvex geformten Ende 32.2 an dem abgerundeten Zahnstangenende 27.2 abstützt. An beiden, jeweils einem Hebel 29 benachbarten Seiten ist das Druckstück 32 mit einer Führungsnut 32.3 versehen, in die jeweils ein Führungszapfen 34 des benachbarten Hebels 29 eingreift, so daß das Druckstück 32 beim Schwenken der Hebel 29 einwandfrei mitgeführt wird.

Über die beiden Steuerhebel 29 wird beim Bewegen der Zahnstange 27 entlang der Führungen 17 der Schieber 11 entsprechend dem Doppelpfeil A in den Führungen 9 und 10 auf- bzw. abbewegt.

In der in der Figur 2 dargestellten Stellung, in der sich das Zahnstangenende 27.2 an dem Ende 17.1 der Führung 17 befindet und dadurch eine gedachte Verbindungslinie VL zwischen der Anlage des Druckstückes 32 in der Ausnehmung 33 am Schieber 11 und der Anlage des Druckstückes 32 am Zahnstangenende 27.2 mit der dortigen Tangente T an die kreisbogenförmige Führung 17 einen Winkel α größer als 45° einschließt, ist der Schieber 11 gesperrt, d.h. ein Bewegen des Schiebers 11 aus dieser Stellung, die dem abgesenkten und/oder geschlossenen Zustand des Fenster- oder Türflügels entspricht, in die Stellung der Figur 1 ist selbst bei größerer Krafteinwirkung auf diesen Schieber 11 nicht möglich. Dies ist darauf zurückzuführen, daß bei entsprechend großem Winkel α die Kraftkomponente, die bei einer über das Druckstück 32 auf das Zahnstangenende 27.2 ausgeübten Druckkraft im Sinne eines Bewegens der Zahnstange 27, d. h. in Richtung der Tangente T wirkt, sehr viel kleiner ist als diejenige Kraft, die senkrecht zur Tangente T wirkt und von der Führung 17 aufgenommen wird.

Bei der Ausbildung der Figuren 1 und 2 wird der Betätigungshebel 26 aus seiner in der Figur 1 unteren Stellung in Richtung des Pfeiles C nach oben geschwenkt, um den Fenster- oder Türflügel abzusenken und zu verschließen, d. h. der Betätigungshebel 26 weist bei angehobenem Tür- oder Fensterflügel von seinem Schwenkpunkt (Achse des Ritzels 24) nach unten und bei geschlossenem und abgesenktem Fenster- oder Türflügel nach oben.

Die Figur 3 zeigt das Betätigungsvorrichtung 1 in einem umgebauten Zustand. Bei Verwendung der identischen Funktionselemente (Schieber 11, Ritzel 24, Steuerhebel 29 und Druckstück 32) sind die Endstellungen des Betätigungshebels 26 umgekehrt, d. h. bei abgesenktem und verschlossenem Tür- oder Fensterflügel weist der Betätigungshebel 26 nach unten und bei geöffnetem, angehobenen Tür- oder Fensterflügel nach oben. Dies wird dadurch erreicht, daß lediglich die Zahnstange 27 in den Führungen 16 und nicht in den Führungen 17 geführt ist.

Die Figuren 10 und 11 zeigen als weitere mögliche Ausführungsform eine Betätigungsvorrichtung 1a, welche wiederum das von den beiden Gehäuseteilen 2.1 und 2.2 gebildete Gehäuse 2, das in diesem Gehäuse drehbar gelagerte Ritzel 24, die kreisbogenförmig gekrümmte Zahnstange 27 und einen dem Schieber 11 entsprechenden Schieber 11a aufweist, der durch Drehen des Ritzels 24 über die Zahnstange 27 und zwei paarweise vorgesehene gelenkig mit dem Zahnstangenende 27.2 und dem Schieber 11a verbundene Steuerhebel in Gehäuselängsrichtung L um einen vorgegebenen Hub (Doppelpfeil A) bewegt werden kann, und zwar aus der in der Figur 10 dargestellten, dem angehobenen und geöffneten Flügel zugeordneten Stellung in die in der Figur 1 dargestellte Stellung, die dem abgesenkten und geschlossenen Tür- oder Fensterflügel entspricht.

Auch bei der in den Figuren 10 und 11 dargestellten Ausführung ist die Zahnstange 27 in den Führungen 17 der beiden Gehäuseteile 2.1 und 2.2 verschiebbar geführt. In dem Zustand der Figur 11 ist der Schieber 11a wiederum gegen ein Bewegen durch äußere, auf den Schieber einwirkende Kräfte verriegelt, und zwar u. a. dadurch, daß beim Einwirken äußerer Kräfte der Schieber 11a mit einem nasenartigen Vorsprung gegen die konvex gekrümmte außen liegende Fläche der Zahnstange 27 im Bereich des Zahnstangenendes 27.2 zur Anlage kommt und somit auf den Schieber 11a ausgeübte Kräfte über den nasenartigen Vorsprung 38 auf die Zahnstange 27 übertragen werden, und zwar als Druckkräfte, die im wesentlichen radial oder quer zu der gekrümmten Führung 17 wirken und somit von dieser ohne Verschieben der Zahnstange 27 aufgenommen werden.

Bei der Ausbildung der Figuren 10 und 11 weist der mit dem Ritzel 24 zusammenwirkende Betätigungshebel bei angehobenem Fenster- oder Türflügel wieder nach unten und bei abgesenktem Fenster- oder Türflügel nach oben.

Die Steuerhebel 35 sind jeweils an einem Ende an dem Gelenkzapfen 28 angelenkt und am anderen Ende mit einem Zapfen 36 versehen, der in eine als Langloch ausgebildete Mitnahmeöffnung 37 des Schiebers 11a eingreift, deren längere Achse parallel zur Bewegungsrichtung des Schiebers liegt.

Die Figuren 13 - 15 zeigen als weitere Ausführungsform ein Betätigungsvorrichtung 1b, welches durch einfachen Umbau der Betätigungsvorrichtung 1a erhalten ist, und zwar dadurch, daß unter Beibehaltung des Ritzels 24, der Zahnstange 27 und der beiden Steuerhebel 25 lediglich die Zahnstange 27 in den Führungen 16 angeordnet ist und der Schieber 11 a durch einen nahezu formgleichen Schieber 11 b ersetzt ist. Dieser weist an seiner der Zahnstange 27 zugewandten Unterseite den nasenartigen Vorsprung 38 nicht auf, ist aber an dieser Seite mit einer schrägen Anlagefläche 39 versehen. Diese kommt in dem Zustand der Betätigungsvorrichtung 1b, der in der Figur 14 dargestellt ist und der dem abgesenkten und geschlossenen Tür- oder Fensterflügel entspricht, bei äußerer Krafteinwirkung auf den Schieber 11b gegen die äußere, konvexe Seite der Zahnstange 27 im Bereich des Zahnstangenendes 27.2 zur Anlage. Hierbei werden solche Kräfte, die auf den Schieber im Sinne eines Zurückschiebens dieses Schiebers in die dem angehobenen und geöffneten Zustand des Tür- oder Fensterflügels entsprechende Stellung einwirken, radial zur gekrümmten Führung 16 auf die Zahnstange 27 übertragen und vollständig von der Führung 16 aufgenommen.

Während sich der nasenartige Vorsprung 38 auf der der Längsseite 5 zugewandten Seite der Mittelebene M befindet, ist die Anlagefläche 39 auf der der Längsseite 6 zugewandten Seite der Mittelebene M vorgesehen.

Die Erfindung wurde voranstehend an Ausführungsbeispielen beschrieben. Es versteht sich, daß zahlreiche Änderungen sowie Abwandlungen möglich sind, ohne daß dadurch der der Erfindung zugrundeliegende Erfindungsgedanke verlassen wird.

### Bezugszeichenliste

- 1, 1a, 1b: Betätigungsvorrichtung
- 2: Gehäuse der Betätigungsvorrichtung
- 2.1, 2.2: Gehäuseteil
- 3, 4: Schmalseiten
- 5, 6: Längsseiten
- 7: Gehäuseteilboden
- 8: Gehäuseteilrand
- 9, 10: Führung
- 11, 11a, 11b: Schieber
- 11.1: Schieberkörper
- 11.2, 11.3: Führungsleiste
- 12: Mitnehmer
- 13: Stulpschiene
- 14: Treibstangenbeschlag
- 15: Treibstange
- 16, 17: Führung
- 16.1,16.2: Ende der Führung 16
- 17.1, 17.2: Ende der Führung 17
- 18: Vorsprung
- 19: Schnittpunkt der Führungen 16 und 17
- 20: Verstärkungsrippen
- 21: zapfen- oder hülsenartiger Vorsprung
- 22: Rasten
- 23: Lageröffnung
- 24: Ritzel
- 25: Vierkantöffnung
- 26: Betätigungshebel
- 27: Zahnstange
- 27.1: Führungssteg
- 27.2, 27.3: Zahnstangenende
- 28: Gelenkzapfen
- 29: Steuerhebel
- 30: Zapfen am Steuerhebel 29
- 31: Mitnehmeröffnung
- 32: Druckstück
- 32.1, 32.2: Druckstückende
- 32.3: Führungsnut
- 33: Ausnehmung
- 34: Führungszapfen
- 35: Steuerhebel
- 36: Zapfen
- 37: Mitnahmeöffnung
- 38: nasenartiger Vorsprung
- 39: Anlagefläche

- A: Hub des Schiebers 11, 11a oder 11b
- B: Drehrichtung des Ritzels 24
- C: Schwenkrichtung des Betätigungshebels 26
- M: Mittelebene
- L: Gehäuselängsachse
- TE: Trennebene

## Patentansprüche

1. Vorrichtung zum Betätigen eines Beschlages, beispielsweise zum Betätigen der Treibstange (15) eines Treibstangenbeschlages (14) für einen Fenster- und/oder Türflügel, mit einem mit dem Beschlag verbindbaren Kupplungs- oder Antriebselement (11, 11a, 11b), das zum Betätigen des Beschlages in einem Gehäuse (2) der Vorrichtung zumindest in einer ersten Achsrichtung (L) durch Drehen eines Getriebeelementes (24) mit einem äußeren Betätigungshebel (26) um einen vorgegebenen Hub (A) bewegbar und Bestandteil eines das Getriebeelement antriebsmäßig mit dem Kupplungs- oder Antriebselement (11, 11 a, 11 b) verbindenden und in dem Gehäuse (2) untergebrachten Getriebes ist, **dadurch gekennzeichnet, daß** das Getriebe als Zahnradgetriebe mit wenigstens einem Zahnrad oder Ritzel (24) sowie mit wenigstens einer mit diesem Zahnrad oder Ritzel (24) zusammenwirkenden und längs verschiebbar geführten Zahnstange (27) ausgebildet ist, und daß beidseitig von dem Zahnrad oder Ritzel (24) im Gehäuse (2) jeweils wenigstens eine Zahnstangenführung (16, 17) vorgesehen ist, und zwar zur wahlweisen Anordnung der Zahnstange (27) an der einen oder an der anderen Seite des Zahnrades oder Ritzels (24).

2. Vorrichtung nach Anspruch 1, **dadurch gekennzeichnet, daß** das Zahnrad oder Ritzel (24) das mit dem Betätigungshebel (26) verbindbare Getriebeelement ist.

3. Vorrichtung nach Anspruch 1 oder 2, **dadurch gekennzeichnet, daß** die Zahnstange (27) kreisbogenförmig gekrümmt ist und an ihrer bezogen auf diese Krümmung konkaven Seite eine mit dem wenigstens einen Zahnrad oder Ritzel (24) zusammenwirkende Verzahnung aufweist, und/oder daß die Führungen (16, 17) kreisbogenförmig gekrümmt ausgebildet sind.

4. Vorrichtung nach einem der vorhergehenden Ansprüche, **dadurch gekennzeichnet, daß** die an den beiden Seiten des Zahnrades oder Ritzels (24) vorgesehenen Führungen (16, 17) derart ausgebildet sind, daß sich ein Zahnstangenabschnitt, beispielsweise ein Zahnstangenende (27.2), der bzw. das antriebsmäßig mit dem Kupplungs- oder Antriebselement (11, 11a, 11b) verbunden ist, beim Betätigen des Zahnrades oder Ritzels (24) auf einem Kreisbogen bewegt, und zwar bei einem vollen Hub des Kupplungs- oder Antriebselementes (11, 11a, 11b) zwischen einer ersten Position und einer zweiten Position, wobei beide Positionen zumindest in der Achsrichtung der Hubbewegung (A) des Kupplungs- oder Antriebselementes (11, 11a, 11b) gegeneinander versetzt sind,
wobei beispielsweise die Zahnstange (27) in der zweiten Position das Kupplungsoder Antriebselement (11, 11a, 11b) verriegelt.

5. Vorrichtung nach einem der vorhergehenden Ansprüche, **dadurch gekennzeichnet, daß** die Zahnstange (27) über wenigstens einen Hebel (29, 35) antriebsmäßig mit dem Kupplungs- oder Antriebselement (11, 11a, 11b) verbunden ist.

6. Vorrichtung nach einem der vorhergehenden Ansprüche, **dadurch gekennzeichnet, daß** in der zweiten Position der Zahnstange (27) das Kupplungs- oder Antriebselement (11, 11a, 11b) zum Sperren seiner Bewegung über ein Druckstück (32) und/oder über eine am Kupplungs- oder Antriebselement gebildete Anlagefläche (38, 39) seitlich oder in einer Achsrichtung quer zur Bewegungsrichtung der Zahnstange (27) gegen diese anliegt.

7. Vorrichtung nach einem der vorhergehenden Ansprüche, **dadurch gekennzeichnet, daß** der mit dem Kupplungs- oder Antriebselement (11, 11a, 11b) antriebsmäßig verbundene Abschnitt der Zahnstange (27) in der ersten und zweiten Position auf unterschiedlichen Seiten einer Achslinie (L) angeordnet ist, die parallel zur Achse der Hubbewegung (A) des Kupplungs- oder Antriebselementes (11, 11a, 11b) liegt und durch denjenigen Punkt am Kupplungs- oder Antriebselement (11, 11a, 11b) geht, an dem die antriebsmäßige Verbindung zwischen der Zahnstange und dem Kupplungs- oder Antriebselement angreift, beispielsweise der wenigstens eine Steuerhebel (29, 35) am Kupplungs- oder Antriebselement (11, 11a, 11b) angreift oder angelenkt ist.

8. Vorrichtung nach einem der vorhergehenden Ansprüche, **dadurch gekennzeichnet, daß** das Gehäuse oder die das Gehäuse bildenden Gehäuseteile (2.1, 2.2) aus Kunststoff gefertigt sind, beispielsweise aus einem faserverstärkten Kunststoff.

9. Vorrichtung nach einem der vorhergehenden Ansprüche, **dadurch gekennzeichnet, daß** die Führungen für das Kupplungs- oder Antriebselement (11, 11a, 11b) und/oder die Führungen (16, 17) für die Zahnstange (27) einstückig mit dem Gehäuse bzw. mit den Gehäuseteilen (2.1, 2.2) gefertigt sind und/oder von wenigstens einer Nut gebildet sind.

10. Vorrichtung nach einem der vorhergehenden Ansprüche, **dadurch gekennzeichnet, daß** das Gehäuse (2) zweiteilig bestehend aus zwei Gehäuseteilen (2.1, 2.2) hergestellt ist, und daß die Gehäuseteile (2.1, 2.2) zumindest hinsichtlich der Führungen (9, 10; 16, 17) und/oder Lager (23) für die Elemente des Getriebes spiegelsymmetrisch zu einer Trennebene (TR) ausgebildet sind, an der die Gehäuseteile (2.1, 2.2) bei geschlossenem Gehäuse (2) aneinander anschließen.

11. Vorrichtung nach einem der vorhergehenden Ansprüche, **dadurch gekennzeichnet, daß** das Kupplungs- oder Antriebselement ein im Gehäuse (2) verschiebbarer Betätigungsschieber (11, 11a, 11b) ist.

## Claims

1. Device for operating a fitting, for example for operating the connecting rod (15) of a connecting rod fitting (14) for a window leaf and/or door leaf, with a coupling element or drive element (11, 11a, 11b) which can be connected to the fitting and which, for actuating the fitting, can be moved in a housing (2) of the device, at least in a first axial direction (L), by turning a gear element (24) with an external actuation lever (26) around a given stroke (A), and which is a constituent part of a gearing which connects the gear element, in terms of driving, with the coupling element or drive element (11, 11a, 11b) and is accommodated in the housing (2),
**characterised in that**
the gearing is designed as a toothed gearing with at least one toothed wheel or pinion gear (24), as well as with at least one toothed rack (27) which works together with this toothed wheel or pinion gear (24) and which is held such that it can be moved longitudinally, and that provided in the housing (2), respectively on both sides of the toothed wheel or pinion gear (24), is at least one toothed rack guide (16, 17), namely for optional arranging the toothed rack (27) on one or other side of the toothed wheel or pinion gear (24).

2. Device in accordance with claim 1, **characterised in that** the toothed wheel or pinion gear (24) is the gear element that can be joined to the actuation lever (26).

3. Device in accordance with claim 1 or 2, **characterised in that** the toothed rack (27) is curved in the shape of a circular arc, and on the concave side in relation to this curvature, it has toothing that works together with the at least one toothed wheel or pinion gear (24), and/or that the guides (16, 17) are designed to be curved in the shape of a circular arc.

4. Device in accordance with one of the preceding claims, **characterised in that** the guides (16, 17) provided on the two sides of the toothed wheel or pinion gear (24) are designed such that one section of the toothed, for example a toothed rack end (27.2), which is connected in terms of driving with the coupling element or drive element (11, 11a, 11b), moves on a circular arc when the toothed wheel or pinion gear (24) is actuated, namely in the case of a full stroke of the coupling element or drive element (11, 11a, 11b), between a first position and a second position, wherein both positions at least in the axial direction of the stroke movement (A) of the coupling element or drive element (11, 11a, 11b) are offset relative to one another,
wherein for example in the second position, the toothed rack (27) locks the coupling element or drive element (11, 11a, 11b).

5. Device in accordance with one of the preceding claims, **characterised in that** the toothed rack (27) is connected, in terms of driving, via at least one lever (29, 35) with the coupling element or drive element (11, 11a, 11b).

6. Device in accordance with one of the preceding claims, **characterised in that** in the second position of the toothed rack (27), to block its movement, the coupling element or drive element (11, 11a, 11b), via a pressure piece (32) and/or via a contact surface (38, 39) formed on the coupling element or drive element, rests against the toothed rack (27), laterally or in an axial direction across the direction of movement thereof.

7. Device in accordance with one of the preceding claims, **characterised in that** in the first and second positions, that section of the toothed rack (27) that is connected in terms of driving with the coupling element or drive element (11, 11a, 11b) is arranged on different sides of an axial line (L) which lies parallel to the axis of the stroke movement (A) of the coupling element or drive element (11, 11a, 11b) and passes through that point on the coupling element or drive element (11, 11a, 11b) at which the drive connection between the toothed rack and the coupling element or drive element engages, for example the at least one control lever (29, 35) is engaged or actuated on the coupling element or drive element (11, 11a, 11b).

8. Device in accordance with one of the preceding claims, **characterised in that** in the housing or the housing parts (2.1, 2.2) that form the housing are manufactured from synthetic material, for example from a fibre-reinforced synthetic material.

9. Device in accordance with one of the preceding claims, **characterised in that** in the guides for the coupling element or drive element (11, 11a, 11b) and/or the guides (16, 17) for the toothed rack (27) are manufactured in one piece with the housing or with the housing parts (2.1, 2.2) and/or are formed by at least one groove.

10. Device in accordance with one of the preceding claims, **characterised in that** the housing (2) is produced in two parts comprising two housing parts (2.1, 2.2), and that the housing parts (2.1, 2.2), at least in respect of the guides (9, 10; 16, 17) and/or bearing (23) for the elements of the gearing, are designed to be mirror-symmetrical to a separation plane (TR) at which the housing parts (2.1, 2.2) adjoin one another when the housing (2) is closed.

11. Device in accordance with one of the preceding claims, **characterised in that** in the coupling element or drive element is an actuation slide (11, 11a, 11b) that can be moved in the housing (2).

## Revendications

1. Dispositif d'actionnement d'une ferrure, par exemple d'actionnement de la bielle (15) d'une ferrure à bielle (14) pour un vantail de fenêtre et / ou de porte, avec un élément d'accouplement ou d'entraînement (11, 11a, 11 b) pouvant être relié à la ferrure, lequel élément peut, pour actionner la ferrure, être mu sur une course de levage (A) prédéfinie dans un logement (2) du dispositif au moins dans une première direction d'axe (L) par la rotation d'un élément d'engrenage (24) avec un levier de manoeuvre extérieur (26) et est une partie constitutive d'un mécanisme reliant l'élément d'engrenage de manière motrice à l'élément d'accouplement ou d'entraînement (11, 11a, 11 b) et placé dans le logement (2), **caractérisé en ce que** le mécanisme est conçu comme un engrenage avec au moins une roue dentée ou pignon (24) ainsi qu'avec au moins une crémaillère (27) coopérant avec la roue dentée ou pignon (24) et guidée de manière longitudinalement coulissante, et **en ce que** des deux côtés de la roue dentée ou pignon (24), il est prévu chaque fois au moins un guidage (16, 17) de crémaillère dans le logement (2) et en fait pour la disposition sélective de la crémaillère (27) sur l'un ou sur l'autre côté de la roue dentée ou pignon (24).

2. Dispositif selon la revendication 1, **caractérisé en ce que** la roue dentée ou pignon (24) est l'élément d'engrenage pouvant être relié au levier de manoeuvre (26).

3. Dispositif selon la revendication 1 ou 2, **caractérisé en ce que** la crémaillère (27) est courbée en forme d'arc de cercle et présente sur son côté concave par rapport à cette courbure une denture coopérant avec ladite au moins une roue dentée ou pignon (24) et / ou **en ce que** les guidages (16, 17) sont conçus courbés en forme d'arc de cercle.

4. Dispositif selon une des revendications précédentes,
**caractérisé en ce que** les guidages (16, 17) prévus des deux côtés de la roue dentée ou pignon (24) sont conçus de telle manière qu'une section de crémaillère, par exemple une extrémité de crémaillère (27.2), qui est reliée de manière motrice avec l'élément d'accouplement ou d'entraînement (11, 11a, 11 b) se déplace sur un arc de cercle lors de l'actionnement de la roue dentée ou pignon (24) et, en fait, lors d'une course de levage complète de l'élément d'accouplement ou d'entraînement (11, 11a, 11b), entre une première position et une deuxième position, les deux positions étant décalées l'une de l'autre au moins dans la direction d'axe du mouvement de levage (A) de l'élément d'accouplement ou d'entraînement (11, 11 a, 11 b), la crémaillère (27) bloquant par exemple l'élément d'accouplement ou d'entraînement (11, 11a, 11 b) dans la deuxième position.

5. Dispositif selon une des revendications précédentes, **caractérisé en ce que** la crémaillère (27) est reliée de manière motrice avec l'élément d'accouplement ou d'entraînement (11, 11 a, 11b) par l'intermédiaire d'au moins un levier (29, 35).

6. Dispositif selon une des revendications précédentes, **caractérisé en ce que** dans la deuxième position de la crémaillère (27), l'élément d'accouplement ou d'entraînement (11, 11a, 11b), pour arrêter son mouvement par l'intermédiaire d'un membre de pression (32) et / ou par l'intermédiaire d'une surface d'appui (38,39) formée sur l'élément d'accouplement ou d'entraînement, repose latéralement ou dans une direction d'axe transversale à la direction de mouvement de la crémaillère (27) contre celle-ci.

7. Dispositif selon une des revendications précédentes, **caractérisé en ce que** la section de la crémaillère (27) reliée de manière motrice à l'élément d'accouplement ou d'entraînement (11, 11a, 11b) est disposée dans la première et deuxième position sur des côtés différents d'une ligne d'axe (L) qui est parallèle à l'axe du mouvement de levage (A) de l'élément d'accouplement ou d'entraînement (11, 11 a, 11b) et qui passe par le point sur l'élément d'accouplement ou d'entraînement (11, 11a, 11b) avec lequel la liaison motrice entre la crémaillère et l'élément d'accouplement ou d'entraînement entre en prise, par exemple ledit au moins un levier de commande (29, 35) entre en prise avec l'élément d'accouplement ou d'entraînement (11, 11a, 11 b) ou est articulé sur celui-ci.

8. Dispositif selon une des revendications précédentes, **caractérisé en ce que** le logement ou les parties (2.1, 2.2) de logement formant le logement sont fabriqués en matière synthétique, par exemple dans une matière synthétique renforcée par des fibres.

9. Dispositif selon une des revendications précédentes, **caractérisé en ce que** les guidages pour l'élément d'accouplement ou d'entraînement (11, 11a, 11b) et / ou les guidages (16, 17) pour la crémaillère (27) sont fabriqués en une pièce avec le logement ou avec les parties (2.1 , 2.2) et / sont formés par au moins une rainure.

10. Dispositif selon une des revendications précédentes, **caractérisé en ce que** le logement constitué de deux parties est fabriqué à partir de deux parties (2.1, 2.2) de logement et **en ce que** les parties (2.1, 2.2) de logement sont conçues au moins en ce qui concerne les guidages (9, 10 ; 16, 17) et ou le palier (23) pour les éléments du mécanisme de manière orthogonalement symétrique par rapport à un plan de séparation (TR) auquel les parties (2.1, 2.2) de logement sont contiguës quand le logement (2) est fermé.

11. Dispositif selon une des revendications précédentes, **caractérisé en ce que** l'élément d'accouplement ou d'entraînement est un coulisseau d'actionnement (11, 11a, 11b) déplaçable dans le logement (2).
